# EUROPÄISCHE PATENTANMELDUNG

(11) **EP 1 637 470 A1**
(43) Veröffentlichungstag der Anmeldung: **22.03.2006**
(21) Anmeldenummer: 05077146.8
(22) Anmeldetag: 16.09.2005
(51) Int. Cl.: B65D 85/30

(54) **Einsatz für Getränkekästen**

(30) Priorität: 17.09.2004 DE 102004046323
(71) Anmelder: Berndt & Partner GmbH, 14163 Berlin (DE)
(72) Erfinder: Erler, Sven, 14089 Berlin (DE); Mölleken, Arno, 10117 Berlin (DE); Waldau, Christoph, 12207 Berlin (DE); Klaus, Sebastian, 12207 Berlin (DE)
(74) Vertreter: Meissner, Peter E.

(57) **Zusammenfassung**

Die vorliegende Erfindung betrifft einen Einsatz (1) für Getränkekästen, der dadurch gekennzeichnet ist, dass in einen Getränkekasten, der für einen Flaschentyp ausgelegt ist, ein Einsatz (1) lösbar einsetzbar ist, der den Flaschenaufnahmebereich an einen anderen Flaschentyp anpasst.

## Beschreibung

Die Erfindung betrifft einen Einsatz für Getränkekästen.

Im Bereich der Getränkekästen kommen Kästen zum Einsatz, die der Dimension einer bestimmten Flaschenform angepasst sind.

In der Praxis gibt es aber eine Vielzahl von Flaschenformen und - abmessungen.

Besonders problematisch ist es, dass die Abmessungen von Einwegflasche häufig von denen der Mehrwegflaschen abweichen.
Da andererseits nicht nur Mehrwegflaschen, sondern auch Einwegflaschen mit einem Pfand belegt sind, werden beide Typen zurückgegeben, wobei es eine besondere Rolle spielt, dass der Pfand bei Einwegflaschen höher ist als bei Mehrwegflaschen, so dass tatsächlich auch bei den so genannten Einwegflaschen ein erhebliches Interesse an der Rückgabe besteht. Der Handel muss daher darauf eingestellt sein, beide Flaschentypen einzusammeln. Somit kommt es dazu, dass in einem Kasten unterschiedliche Flaschentypen eingesammelt werden, die dann - egal, ob beim Händler oder Abfüller- wieder sortiert werden müssen.

Der Erfindung liegt die Aufgabe zugrunde, die Sortiermöglichkeit zu vereinfachen.

Gelöst wird diese Aufgabe erfindungsgemäß dadurch, dass in einen Getränkekasten, der für einen Flaschentyp ausgelegt ist, ein Einsatz lösbar einsetzbar ist, der den Flaschenaufnahmebereich an einen anderen Flaschentyp anpasst.

Auf diese Weise können die Kästen in ihrer Grundform weiterhin in der üblichen Abmessung hergestellt und eingesetzt werden, dienen dann auch zur Aufnahme eines bestimmten Flaschentyps, beispielsweise von Mehrwegflaschen.
Bei Einwegflaschen, die in ihrer Gesamtaufmachung, also dem Erscheinungsbild, ähnlich sind, ist dagegen der Durchmesser geringer. Wird nun ein entsprechender Einsatz, dessen Flaschenaufnahmebereich oder Gefach etwas kleiner ist, in diesen üblichen Kasten eingesetzt, so können die Flaschentypen ohne großen Aufwand gleich bei der Entgegennahme sortiert werden.

Auf diese Weise ist nicht nur die Ausnutzung der üblichen Flaschenkästen flexibler, sondern es ergeben sich für den Handhabungsaufwand wesentliche Vereinfachungen, die selbstverständlich auch Kostenvorteile nach sich ziehen.

Da der Einsatz lösbar mit dem Flaschenkasten selbst verbunden sind, ist eine Anpassung in verschiedenster Weise möglich, bei insgesamt geringer Lagerhaltung und natürlich verringerten Herstellungskosten, da die Herstellung der Kästen wesentlich teurer ist, als die Herstellung der Einsätze

Die Handhabung der mit einem Einsatz versehenen Kästen wird andererseits in keiner Weise behindert, so dass beispielsweise die Wäsche oder Stapelung hierdurch nicht andere Maßnahmen verlangt.

Die Erfindung soll an Ausführungsbeispielen erläutert werden, wobei in den Abbildungen verschiedene Einsätze 1 dargestellt sind, die für Kunststoffflaschen konzipiert sind, so dass sie kein Gefache sondern stabförmige Pinolen 2 aufweisen. Der Einsatz ist dimensional so ausgestattet, dass er auf die Pinolen des Kastens aufgesteckt werden kann. An der Unterseite des Einsatzes sind Vorrichtungen angebracht, die eine Verankerung mit dem Kasten gewährleisten. Falls der Anwender keinen Bedarf an diesem umgerüsteten Kasten hat, kann durch Lösen der Arretierungsvorrichtung und Entnahme des Einsatzes der ursprüngliche Kasten wieder hergestellt werden. Durch die Verwendung des Einsatzes können sämtliche Flaschenvarianten sicher transportiert werden.

Der Einsatz wird aus Kunststoff hergestellt. Die Farbe kann frei gewählt werden. Durch das Verwenden von unterschiedlichen Einsatzfarben können dem Konsumenten die Kastenveränderungen kommuniziert werden. Wie angegeben, besteht der Einsatz 1 aus Pinolen 2, die innen hohl und auf die Kastenpinolen abgestimmt sind. Die Pinolen 2 sind durch Wände 3 miteinander verbunden. Um eine hohe Visualisierung des Einsatzes im Kasten zu gewährleisten, können sich an den beiden Längsseiten Sichtblenden 4 befinden. Diese können je nach Bedarf mit weiterführenden Informationen z. B. über das Produkt, Pfandsätze etc. beschriftet werden. Dies kann über eine Bedruckung oder Prägeschrift gewährleistet werden.

## Patentansprüche

1. Einsatz für Getränkekästen,
**dadurch gekennzeichnet,**
**dass** in einen Getränkekasten, der für einen Flaschentyp ausgelegt ist, ein Einsatz lösbar einsetzbar ist, der den Flaschenaufnahmebereich an einen anderen Flaschentyp anpasst.

2. Einsatz nach Anspruch 1,
**dadurch gekennzeichnet,**
**dass** dieser lösbar mit dem Getränkekasten verbunden ist.

3. Einsatz nach Anspruch 2,
**dadurch gekennzeichnet,**
**dass** dieser auf die Pinolen des Kastens aufsteckbar ist.

4. Einsatz nach einem der vorstehenden Ansprüche,
**dadurch gekennzeichnet,**
**dass** im Bodenbereich des Einsatzes klammerartige Vorsprünge vorgesehen sind, die in entsprechende Ausnehmungen im Kastenboden eingreifen.

5. Einsatz nach einem der vorstehenden Ansprüche,
**dadurch gekennzeichnet,**
**dass** Einsatz und Kasten die gleiche Farbe aufweisen.

6. Einsatz nach einem der vorstehenden Ansprüche,
**dadurch gekennzeichnet,**
**dass** Einsatz und Kasten unterschiedliche Farben aufweisen.

7. Einsatz nach einem der vorstehenden Ansprüche,
**dadurch gekennzeichnet,**
**dass** an mindestens einer der Seitenflächen Sichtblenden angeordnet sind.

8. Einsatz nach Anspruch 7,
**dadurch gekennzeichnet,**
**dass** die Sichtblenden sich bis an den oberen Rand des Kastens erstrecken.

9. Einsatz nach Anspruch 7,
**dadurch gekennzeichnet,**
**dass** die Sichtblenden um den oberen Kastenrand herum gebogen sind.

10. Einsatz nach einem der vorstehenden Ansprüche,
**dadurch gekennzeichnet,**
**dass** die Sichtblenden mit zusätzlichen Informationsbeschriftungen versehen sind.

11. Einsatz nach einem der vorstehenden Ansprüche,
**dadurch gekennzeichnet,**
**dass** er die gesamte Kasteninnenfläche für einen anderen Flaschentyp umdimensioniert.

12. Einsatz nach einem der vorstehenden Ansprüche,
**dadurch gekennzeichnet,**
**dass** er die Kasteninnenfläche teilweise für einen anderen Flaschentyp umdimensioniert.
